# EUROPÄISCHE PATENTANMELDUNG

(11) **EP 0 544 199 A1**
(43) Veröffentlichungstag der Anmeldung: **02.06.1993**
(21) Anmeldenummer: 92119845.3
(22) Anmeldetag: 21.11.1992
(51) Int. Cl.: A62C 4/00

(54) **Flammdurchschlagsichere Einrichtung**

(30) Priorität: 27.11.1991 DE 4138920
(71) Anmelder: ABCP-SCHUTZPRODUKTE GmbH, D-68222 Mannheim (DE)
(72) Erfinder: Lauer, Franz-Robert, W-6800 Mannheim 71 (DE)
(74) Vertreter: Sartorius, Peter, Dipl.-Ing. Patentanwalt

(57) **Zusammenfassung**

Die Erfindung bezieht sich auf eine flammdurchschlagsichere Einrichtung 3 für Hohlkörper, Rohrleitungen, Behälter und für Vorrichtungen zum Befüllen und Entleeren eines Gefäßes 1 zur Aufnahme von brennbaren Materialien, insbesondere von brennbaren Flüssigkeiten 2, über die die Materialien bzw. Flüssigkeiten 2 in das Gefäß 1 eingebracht werden. Die flammdurchschlagsichere Einrichtung 3 besteht aus einem im Einfüllbereich durchlässigen, porösen und nichtmetallischen Keramikwerkstoffkörper.

## Beschreibung

Die Erfindung bezieht sich auf eine flammdurchschlagsichere Einrichtung für die Einlaßöffnung eines Behälters oder für Vorrichtungen zum Befüllen und Entleeren eines Gefäßes zur Aufnahme von brennbaren Materialien, insbesondere von brennbaren Flüssigkeiten, über die die Materialien bzw. Flüssigkeiten in das Gefäß eingebracht werden, wobei die flammdurchschlagsichere Einrichtung aus einem im Einfüllbereich durchlässigen, porösen und nichtmetallischen Werkstoffkörper besteht.

Es ist bereits eine flammdurchschlagsichere Einrichtung der eingangs aufgeführten Art allgemein bekannt, die aus einem Lochsieb besteht, das in den Einfüllstutzen eines Behälters eingesetzt wird. Derartige aus hochwertigen Legierungen bestehende Lochsiebe korrodieren relativ schnell, wenn aggressive Stoffe in den Behälter eingefüllt werden. Außerdem lassen sie sich sehr schlecht reinigen, so daß sie häufig ausgewechselt werden müssen.

Die US-PS 1 266 665 zeigt bereits eine flammdurchschlagsichere Einrichtung für die Einlaßöffnung eines Behälters zur Aufnahme von Flüssigkeiten, über die die Materialien bzw. Flüssigkeiten in das Gefäß eingebracht werden, wobei die flammdurchschlagsichere Einrichtung aus einem im Einfüllbereich durchlässigen, porösen, als Streifenmaterial ausgebildeten Drahtgewebe besteht, das nur auf sehr umständliche Weise in den Einfüllstutzen einsetzbar ist und sich nach längerem Gebrauch zusetzt, so daß das Drahtgewebe zu erneuern ist. Daher sind derartige flammdurchschlagsichere Einrichtungen sehr ungeeignet für Behälter zur Aufnahme von aggressiven Flüssigkeiten. Außerdem läßt sich ein Drahtgewebe gar nicht oder äußerst umständlich reinigen, wobei Hitze oder auch Säure für den Reinigungsvorgang nicht verwendet werden kann. Aus diesem Grund werden Drahtgewebe nach längerem Einsatz nicht gereinigt, sondern durch neue ersetzt, was teuer ist. Da das Drahtgewebe nicht 100 % korrosionsbeständig ist, kann es nicht beliebig, insbesondere nicht für sehr aggressive Flüssigkeiten, eingesetzt werden.

Die gleichen Nachteile weist auch die Vorrichtung nach der US-PS 1 039 006 auf, die als flammdurchschlagsichere Einrichtung ebenfalls ein Drahtgewebe verwendet.

Nach der US-PS 1 755 624 ist ein Einfüllstutzen mit einer flammdurchschlagsicheren Einrichtung bekannt, die aus Kieselsteinen gebildet ist, die nur für bestimmte nicht aggressive Flüssigkeiten mit geringerer Viskosität einsetzbar ist, da sonst der Einfüllvorgang sehr lange dauern würde. Die Kieselsteine sind unterschiedlich, d. h. willkürlich, groß und auch nur geringfügig hitzebeständig. Um also eine gute Dichte erreichen zu können, ist eine sehr hohe Schichtung der Kieselsteine erforderlich, so daß diese Einrichtung nur in bestimmten Fällen, jedoch nicht als Flammschutz, eingesetzt werden kann. Auch der Reinigungsvorgang ist sehr umständlich, da die Kieselsteine nur gewaschen werden können und deshalb der Einfachheit halber nach einer bestimmten Gebrauchszeit ersetzt werden.

Aus der DE-PS 1 044 736 ist ein Explosionsunterbrecher für Gasleitungen bekannt, mittels dessen die Explosionswelle durch eine eng strukturierte Schwammkeramik in Richtung der Explosionswelle vernichtet werden soll. Hierzu ist hinter der Schwammkeramik ein Rückschlagventil vorgesehen, das infolge der Druckerhöhung bei einem Flammrückschlag den Zutritt des Gases vom Gaserzeuger ausschließen soll. Eine derartige Schwammkeramik ist speziell für den beschriebenen Anwendungsfall und auch hier nur für die in der Zeichnung dargestellte Situation einsetzbar. Sie läßt sich aufgrund ihrer innen engmaschigen, schwammartigen Materialstruktur und der damit verbundenen geringen Durchlaßfähigkeit für Flüssigkeit mit sehr unterschiedlichen Viskositäten nicht einsetzen. Aus diesem Grund ist die bekannte Einrichtung gemäß der DE-PS 1 044 736 nur für Gase verwendbar. Durch die dem Keramikteil zugeordnete Ventileinrichtung kann die Flammsicherung nur in einer vertikalen Lage eingesetzt werden.

Nach der US-PS 1 328 485 ist ein Einfüllstutzen mit einer flammdurchschlagsicheren Einrichtung bekannt, die aus leicht schmelzenden Metallkügelchen besteht, so daß diese nicht wie die erfindungsgemäße Vorrichtung einsetzbar ist.

**Demgemäß besteht die Erfindungsaufgabe darin,** eine flammdurchschlagsichere, leicht und kostengünstig herstellbare und wartungseinfache Einrichtung zu schaffen, die sich für Flüssigkeiten mit sehr unterschiedlicher Viskosität einsetzen läßt und die derart auszubilden ist, daß sie sich nicht leicht mit Schmutzpartikeln zusetzt.

**Gelöst wird die Aufgabe erfindungsgemäß dadurch, daß** die flammdurchschlagsichere Einrichtung aus einem im Einfüllbereich durchlässigen, porösen Werkstoffkörper besteht, der aus einem feuerfesten, korrosionsbeständigen, zahlreiche wabenartige, hohlförmige Zellen aufweisenden Keramikmaterial und/oder aus oxydkeramischem Sinterwerkstoff gebildet ist. Ein wesentlicher Vorteil besteht darin, daß der Werkstoffkörper mit einer Flamme, in einem Härteofen oder mit einer aggressiven Flüssigkeit in kürzester Zeit gereinigt werden kann, so daß eine Wiederverwendung beliebig oft möglich ist.

Hierzu ist es vorteilhaft, daß die Wände der Zellen aus einem korrosionsbeständigen Material gebildet sind.

In weiterer Ausgestaltung der Erfindung ist es vorteilhaft, daß die hohlförmigen Zellen in mehreren Lagen, ungeordnet bzw. jeweils versetzt zueinander angeordnet sind.

Gemäß einer bevorzugten Ausführungsform der erfindungsgemäßen Lösung ist schließlich vorgesehen, daß einzelne Wände der Zellen durchbrochen sind, wobei jeweils eine Zelle mit der angrenzenden Zelle über mindestens eine in den Wänden vorgesehene Durchbrechung verbunden ist. Durch die hohlförmig, kugelartig ausgebildeten Kammern erhält man insgesamt eine sehr große Oberfläche und einen leicht zu reinigenden Werkstoffkörper.

Von besonderer Bedeutung ist für die vorliegende Erfindung, daß in einen Einfüllstutzen eines Behälters ein einziger einteilig ausgebildeter Werkstoffkörper lösbar und selbsttragend einsetzbar und über ein Sicherungselement arretierbar ist.

Im Zusammenhang mit der erfindungsgemäßen Ausbildung und Anordnung ist es von Vorteil, daß der Werkstoffkörper eine Hitzebeständigkeit bis zu 1700 °C hat. Hierdurch kann der Werkstoffkörper auch bei sehr hohen Temperaturen, die unterhalb der Schmelztemperatur des Werkstoffkörpers liegen, gereinigt werden. Vorteilhaft ist es außerdem, daß der Werkstoffkörper, der den direkten Durchblick in den Behälterinnenraum verhindert, aus einem für fließ- bzw. schüttbare Materialien durchlässigen Material besteht und der oxydkeramische Sinterwerkstoff des Werkstoffkörpers aus Al₂O₃ oder ZrO oder aus BeO besteht, wobei der metallische Legierungsbestandteil so gewählt ist, daß eine Hitzebeständigkeit bis zu 1700 °C erhalten bleibt.

Vorteilhaft ist es auch, daß die hohlförmigen Zellen durch Eingabe leicht schmelzbaren Materials vor dem Sintervorgang in den zu sinternden Werkstoff des Werkstoffkörpers gebildet sind.

**Weitere Vorteile und Einzelheiten der Erfindung sind in den Patentansprüchen** und in der Beschreibung ausgeführt und in den Figuren dargestellt, wobei bemerkt wird, daß alle Einzelmerkmale und alle Kombinationen von Einzelmerkmalen erfindungswesentlich sind. Es zeigt:
- Figur 1: ein explosionsgeschütztes Gefäß zur Aufnahme von brennbaren Flüssigkeiten mit einer flammdurchschlagsicheren Einrichtung im Einfüllstutzen,
- Figur 2: eine Teilansicht des Aufbaus des flammdurchschlagsicheren Werkstoffkörpers.

In der Zeichnung ist mit 1 ein Behälter zur Aufnahme von brennbaren Materialien, insbesondere von brennbaren Flüssigkeiten 2, gezeigt. Der Behälter 1 kann beispielsweise aus einem aus nahtlos gezogenem Stahl gefertigten Körper mit einem Boden 9 sowie einer zylindrischen Seitenwand 10 bestehen, wobei der Behälter an seinem oberen Ende mit einem gewölbten Deckel 11 verschlossen ist.

Der Deckel 11 kann als Klappdeckel ausgebildet und am oberen Rand der Seitenwand 10 des Behälters 1 über ein in der Zeichnung nicht dargestelltes Drehgelenk mit der Seitenwand 10 verbunden oder mit ihr verschweißt sein.

In dem Deckel 11 ist eine Einlaßöffnung 12 vorgesehen, in der ein Einfüllstutzen 13 eingebaut ist, der mit dem Deckel 11 fest verbunden, beispielsweise verschweißt ist.

Der Einfüllstutzen 13 besteht aus einem Trichter 14, der über einen verschwenkbar angeordneten Deckel 15 verschließbar ist. Der Deckel 15 ist über einen Lenker 16 und einen Gelenkbolzen 17 an einer Halterung 18 schwenkbar angeschlossen. Sie bilden ein Drehgelenk 21, das mit dem Wandteil des Einfüllstutzens 13 fest verbunden ist.

An den Trichter bzw. Einfüllstutzen 13 schließt sich ein zylinderförmiges Rohr 19 mit einem Absatz 20 an, auf dem ein zylinderförmiger Werkstoffkörper 4 aufsitzt.

Der zylinderförmige Werkstoffkörper 4, der auch als Davyscher Flammschutzkörper bezeichnet wird, stellt die erfindungsgemäße flammdurchschlagsichere Einrichtung 3 dar, die bewirkt, daß sich erhitzte Luft oder Flammschlag durch Hitzekonvektion auf der Oberfläche des Werkstoffkörpers 4 verteilt und dadurch nicht in einen Behälterinnenraum 22 eindringen kann.

Der Werkstoffkörper 4 ist hierzu in vorteilhafter Weise aus einem durchlässigen, porösen und nichtmetallischen Material gebildet. Der Werkstoffkörper 4 kann aus einem feuerfesten, korrosionsbeständigen Material bestehen und ist in vorteilhafter Weise aus einem Keramikwerkstoff mit großer Hitzebeständigkeit hergestellt. Die Hitzebeständigkeit sollte nicht unter 1700 °C liegen.

Der Werkstoffkörper 4 (Figur 2) ist aus einem wabenartigen, zahlreiche Zellen 5 aufweisenden Gebilde geformt, wobei die Wände 6 der Zellen 5 ebenfalls aus einem feuerfesten, korrosionsbeständigen Material, beispielsweise aus dem erwähnten Keramikmaterial bzw. aus Aluminiumoxyd, gebildet sein können. Hierdurch erhält man zur Verteilung des Flammschlages mittels Hitzekonvektion eine sehr große Oberfläche auf dem Werkstoffkörper 4, der auch einen direkten Durchblick in den Behälterinnenraum 22 verhindert.

Die einzelnen nebeneinander angeordneten Zellen 5 können in mehreren Lagen, ungeordnet bzw. jeweils versetzt zueinander und untereinander angeordnet sein. Ferner können die einzelnen Wände 6 der Zellen 5 durchbrochen sein, wobei jeweils eine Zelle 5 mit der angrenzenden Zelle über mindestens eine in den Wänden 6 vorgesehene Durchbrechung 7 verbunden ist.

Der Werkstoffkörper 4 ist in das Rohr 19 des Einfüllstutzens 13 lösbar eingesetzt und über ein Sicherungselement 8, insbesondere durch einen Spannring, arretiert.

Das hat den Vorteil, daß bei Verunreinigungen der Werkstoffkörper 4, der auch als Sieb fungiert, ohne weiteres gereinigt werden kann. Hierzu wird der Werkstoffkörper 4 nach Entfernen des Sicherungselementes 8 herausgenommen und entweder in einer Flüssigkeit oder in einem Härteofen bei sehr großer Hitze gereinigt. Es ist auch möglich, den Werkstoffkörper bzw. das feuerbeständige Sieb 4 mit einer Flamme zu reinigen, so daß die Schmutzpartikel verbrannt werden. Auf diese Weise läßt sich der Werkstoffkörper 4 nach seiner Reinigung immer wieder einsetzen.

An das Rohr 19 ist ein Metallband 23 mit einer Schraube 24 angeschlossen, an das ein in der Zeichnung nicht dargestelltes Massekabel anschließbar ist.

Der Werkstoffkörper 4, der den direkten Durchblick in den Behälterinnenraum 22 verhindert, besteht vorteilhafterweise aus einem für fließ- bzw. schüttbare Materialien durchlässigen Material und der oxydkeramische Sinterwerkstoff des Werkstoffkörpers 4 aus Al₂O₃ oder ZrO oder aus BeO, wobei der metallische Legierungsbestandteil so gewählt ist, daß eine Hitzebeständigkeit bis zu 1700 °C erhalten bleibt.

Die kugelähnlichen Zellen 5 sind ungleichmäßig geformt und weisen unterschiedlich große Radien auf. Die einzelnen Wände der Zellen bilden einen freitragenden Werkstoffkörper, der in jeder beliebigen Lage in den Trichter eingebaut werden kann.

Die Zellen werden dadurch gebildet, daß vor dem Sintervorgang leicht schmelzbares, kugelförmiges Material mit in den zu sinternden Werkstoff, z. B. Al₂O₃, eingegeben wird, das dann bei einer bestimmten Temperatur wieder ausgeschmolzen wird. Auf diese Weise entstehen die wabenartigen bzw. kugelförmigen Hohlräume, die unterschiedlich groß sein können und deren Wände auf Kurvenradien gebildet sind. Hierdurch erhält man eine insgesamt sehr große Oberfläche, die bei Flammbildung eine Kühlung erzeugt und verhindert, daß die Gasflamme durch den schwammförmigen Körper dringt, ohne diese jedoch zu zerstören oder zu schmelzen. Die relativ großen Hohlräume erleichtern darüber hinaus den Einfüllvorgang auch von eine hohe Viskosität aufweisenden Flüssigkeiten.

### Bezugszeichenliste

- **1**: **Gefäß, Behälter**
- **2**: **Flüssigkeit**
- **3**: **flammdurchschlagsichere Einrichtung**
- **4**: **Werkstoffkörper, Sieb**
- **5**: **Zelle**
- **6**: **Wand**
- **7**: **Durchbrechung**
- **8**: **Sicherungselement, Spannring**
- **9**: **Boden**
- **10**: **Seitenwand**
- **11**: **Deckel**
- **12**: **Einlaßöffnung**
- **13**: **Einfüllstutzen**
- **14**: **Trichter**
- **15**: **Deckel**
- **16**: **Lenker**
- **17**: **Gelenkbolzen**
- **18**: **Halterung**
- **19**: **Rohr**
- **20**: **Absatz**
- **21**: **Drehgelenk**
- **22**: **Behälterinnenraum**
- **23**: **Metallband**
- **24**: **Schraube**

## Patentansprüche

1. Flammdurchschlagsichere Einrichtung (3) für die Einlaßöffnung eines Behälters oder für Vorrichtungen zum Befüllen und Entleeren eines Gefäßes (1) zur Aufnahme von brennbaren Materialien, insbesondere von brennbaren Flüssigkeiten (2), über die die Materialien bzw. Flüssigkeiten (2) in das Gefäß (1) eingebracht werden, wobei die flammdurchschlagsichere Einrichtung (3) aus einem im Einfüllbereich durchlässigen, porösen und nichtmetallischen Werkstoffkörper besteht, **dadurch gekennzeichnet**, daß die flammdurchschlagsichere Einrichtung (3) aus einem im Einfüllbereich durchlässigen, porösen Werkstoffkörper (4) besteht, der aus einem feuerfesten, korrosionsbeständigen, zahlreiche wabenartige, hohlförmige Zellen (5) aufweisenden Keramikmaterial und/oder aus oxydkeramischem Sinterwerkstoff gebildet ist.

2. Vorrichtung nach einem oder mehreren der vorhergehenden Ansprüche, **dadurch gekennzeichnet**, daß die Wände (6) der Zellen (5) aus einem korrosionsbeständigen Material gebildet sind.

3. Vorrichtung nach einem oder mehreren der vorhergehenden Ansprüche, **dadurch gekennzeichnet**, daß die hohlförmigen Zellen (5) in mehreren Lagen, ungeordnet bzw. jeweils versetzt zueinander angeordnet sind.

4. Vorrichtung nach einem oder mehreren der vorhergehenden Ansprüche, **dadurch gekennzeichnet**, daß einzelne Wände (6) der Zellen (5) durchbrochen sind, wobei jeweils eine Zelle (5) mit der angrenzenden Zelle über mindestens eine in den Wänden (6) vorgesehene Durchbrechung (7) verbunden ist.

5. Vorrichtung nach einem oder mehreren der vorhergehenden Ansprüche, **dadurch gekennzeichnet**, daß in einen Einfüllstutzen des Behälters (1) ein einziger einteilig ausgebildeter Werkstoffkörper (4) lösbar und selbsttragend einsetzbar und über ein Sicherungselement (8) arretierbar ist.

6. Vorrichtung nach einem oder mehreren der vorhergehenden Ansprüche, **dadurch gekennzeichnet**, daß der Werkstoffkörper eine Hitzebeständigkeit bis zu 1700 °C hat.

7. Vorrichtung nach einem oder mehreren der vorhergehenden Ansprüche, **dadurch gekennzeichnet**, daß der Werkstoffkörper (4), der den direkten Durchblick in den Behälterinnenraum (22) verhindert, aus einem für fließ- bzw. schüttbare Materialien durchlässigen Material besteht.

8. Vorrichtung nach einem oder mehreren der vorhergehenden Ansprüche, **dadurch gekennzeichnet**, daß der oxydkeramische Sinterwerkstoff des Werkstoffkörpers (4) aus Al₂O₃ oder ZrO oder aus BeO besteht, wobei der metallische Legierungsbestandteil so gewählt ist, daß eine Hitzebeständigkeit bis zu 1700 °C erhalten bleibt.

9. Vorrichtung nach Anspruch 1, **dadurch gekennzeichnet**, daß die hohlförmigen Zellen (5) durch Eingabe leicht schmelzbaren Materials vor dem Sintervorgang in den zu sinternden Werkstoff des Werkstoffkörpers (4) gebildet sind.
